# EUROPÄISCHE PATENTSCHRIFT

(11) **EP 2 806 165 B1**
(45) Veröffentlichungstag und Bekanntmachung des Hinweises auf die Patenterteilung: **09.09.2015**
(21) Anmeldenummer: 13168737.8
(22) Anmeldetag: 22.05.2013
(51) Int. Cl.: F04C 18/02

(54) **Scrollkompressor und CO2-Fahrzeugklimaanlage mit einem Scrollkompressor**
Scroll compressor and CO2 vehicle air conditioner with a scroll compressor
Compresseur à spirale et installation de climatisation de véhicule à CO2 dotée d'un compresseur à spirale

(43) Veröffentlichungstag der Anmeldung: 26.11.2014
(73) Patentinhaber: Obrist Engineering GmbH, 6890 Lustenau (AT)
(72) Erfinder: Obrist, Frank, 6900 Bregenz (AT); Obrist, Oliver, 6850 Dornbirn (AT); Schmälzle, Christian, 6923 Lauterach (AT); Busch, Christian, 6800 Feldkirch (AT)
(74) Vertreter: Kilchert, Jochen

(56) Entgegenhaltungen:
- EP-A2- 1 087 142
- JP-A- S6 263 189
- US-A1- 2002 081 224

## Beschreibung

Die Erfindung betrifft einen Scrollkompressor für eine CO₂-Fahrzeugklimaanlage, sowie eine CO₂-Fahrzeugklimaanlage mit einem solchen Scrollkompressor.

Zur Klimatisierung von Kraftfahrzeugen kommen nichtbrennbare Kältemittel zum Einsatz, um bei einem Unfall die Explosionsgefahr im Fahrzeuginnenraum zu vermeiden. Die bisher verwendeten Kältemittel sind allerdings wegen ihres hohen Treibhauspotentials entweder bereits verboten oder werden zumindest als problematisch eingestuft. Als umweltverträgliches, nichtbrennbares Kältemittel kommt CO₂ (R744) in Frage, das die bisherigen Kältemittel bereits teilweise ersetzt. CO₂-Klimaanlagen arbeiten allerdings mit hohen Betriebsdrücken, die besondere Anforderungen an die Festigkeit und Dichtigkeit der Anlagekomponenten stellen. Der mit dem hohen Betriebsdruck verbundene Vorteil besteht darin, dass durch die höhere Dichte von CO₂ ein geringerer Volumenstrom notwendig ist, um eine relativ hohe Kälteleistung zu erbringen.

Ein Scrollkompressor für eine CO₂-Fahrzeugklimaanlage mit den Merkmalen des Oberbegriffs des Anspruchs 1 ist aus JP 2006/144635 A bekannt. Aus der EP 1 087 142 A2 ist ein Scroll-Verdichter für Kältemittel bekannt, der über eine axial bewegliche Spirale zur Leistungsregelung verfügt.

Im Allgemeinen weisen derartige Scrollkompressoren drehzahlgeregelte elektrische Antriebe auf, um die Kälteleistung des Kompressors zu steuern. Im Zusammenhang mit Fahrzeugklimaanlagen, die mit herkömmlichen Niederdruckkältemittel arbeiten, sind auch einfach aufgebaute Scrollkompressoren bekannt, bei denen eine Leistungsregelung durch Ab- oder Zuschalten des Kompressors erfolgt.

So offenbart US 6,273,692 B1 einen Scrollkompressor mit einem mechanischen Antrieb, der durch eine elektromagnetische Kupplung mit der Verdichteeinheit verbindbar ist. Solche Kupplungen weisen in der Regel eine schwere Stahlscheibe auf. Das Massenträgheitsmoment ist daher hoch, was sich entsprechend negativ auf den Verbrauch ausübt. Außerdem ist die Kupplung ein kostenintensives Bauteil. US 2002/0081224 A1 offenbart einen variablen Niederdruck-Scrollkompressor, der durch eine Radialbewegung einer der beiden Scrollspiralen zu- bzw. abschaltbar ist. Dabei wird die Exzentrizität zwischen den beiden Scrollspiralen aufgehoben, die so in radialer Richtung außer Eingriff gelangen.

Der Erfindung liegt die Aufgabe zugrunde, einen Scrollkompressor für eine CO₂-Fahrzeugklimaanlage anzugeben, der einfach aufgebaut ist und eine Leistungsregelung ermöglicht. Der Erfindung liegt ferner die Aufgabe zugrunde, eine CO₂-Fahrzeugklimaanlage mit einem solchen Scrollkompressor anzugeben.

Erfindungsgemäß wird die Aufgabe durch einen Scrollkompressor für eine CO₂-Fahrzeugklimaanlage mit den Merkmalen des Anspruchs 1 gelöst. Hinsichtlich der CO₂-Fahrzeugklimaanlage wird die Aufgabe durch den Gegenstand des Anspruchs 15 gelöst.

Die Erfindung hat mehrere Vorteile.

Die Verwendung eines mechanischen Antriebs bzw. eines elektrischen Antriebs mit fester, d.h. zeitlich unveränderlicher Drehzahl ermöglicht eine im Vergleich zu drehzahlgeregelten Kompressoren kostengünstige Konstruktion. Die Leistungsregelung erfolgt durch die alternierende Bewegung der Gegenspirale relativ zur Verdrängerspirale in axialer Richtung. Dadurch wird temporär ein Druckausgleichsspalt zwischen der Gegenspirale und der Verdrängerspirale gebildet, so dass aus den radial weiter innen befindlichen Kammern des Kompressors verdichtetes Gas radial nach außen strömen kann. Dadurch wird der Druck im Scrollkompressor abgebaut. Die Verdrängerspirale läuft dabei weiter, so dass eine Kupplung zur Trennung des Kraftflusses zwischen Antrieb und Verdrängerspirale nicht erforderlich ist. Der erfindungsgemäße Scrollkompressor kann daher kupplungslos ausgeführt sein.

Die Ausführung des Scrollkompressors als kupplungsloser Kompressor führt zu einer signifikanten Verringerung des Massenträgheitsmomentes. Da die Verdrängerspirale im lastfreien Zustand mitläuft, entfällt bei dem erfindungsgemäßen Scrollkompressor das Anfahrmoment. Außerdem wird die Belastung der drehenden Bauteile stark verringert und der Verbrauch gesenkt. Der erfindungsgemäße Scrollkompressor ist sehr laufruhig und geräuscharm.

Die alternierende Bewegung der Gegenspirale wird durch eine axiale Lösekraft und eine dieser entgegengesetzte Schließkraft bewirkt. Erfindungsgemäß wird die axiale Lösekraft durch eine Feder aufgebracht, die zwischen der Verdrängerspirale und der Gegenspirale angeordnet ist. Die Lösekraft hebt die Gegenspirale von der Verdrängerspirale ab, so dass dazwischen der Druckausgleichsspalt entsteht und der Scrollkompressor abgeschaltet wird (Offenstellung). Für die axiale Schließkraft ist ein Kolben vorgesehen, der neben der Druckkammer an der Gegenspirale angreift. Die Schließkraft bringt die Gegenspirale in Anlage mit der Verdrängerspirale. Dabei wird der Druckausgleichsspalt geschlossen und der Scrollkompressor zugeschaltet (Schließstellung).

Die erfindungsgemäße Anordnung der Feder und des Kolbens führt zu einem kompakten und robusten Aufbau des Scrollkompressors, der durch die alternierende Bewegung der Gegenspirale leistungsregelbar ist. Die Anordnung des Kolbens neben der Druckkammer führt dazu, dass die Druckkammer direkt mit dem Auslass für das verdichtete Gas, der in der Gegenspirale ausgebildet ist, verbunden werden kann. Die Druckkammer kann daher einbautenfrei ausgeführt sein, wodurch Probleme mit der Dichtigkeit im Bereich der Druckkammer vermieden werden.

Im Vergleich zum Stand der Technik ermöglicht die Erfindung die Konstruktion von Scrollkompressoren für CO₂-Fahrzeugklimaanlagen, deren Massenträgheitsmoment insgesamt um den Faktor 3 niedriger ist, als bei bekannten Scrollkompressoren. In absoluten Zahlen ermöglicht die Erfindung den Bau von Scrollkompressoren mit einem maximalen Massenträgheitsmoment von 500 kgmm².

Bevorzugte Ausführungen sind in den Unteransprüchen angegeben.

Durch die bevorzugte Anordnung der Feder gegenüber der Druckkammer lässt sich eine besonders platzsparende Bauweise realisieren. Wenn zusätzlich der Kolben einen Ringkolben umfasst, der koaxial zur Gegenspirale verschieblich angeordnet ist, ergibt sich insgesamt ein robuster Aufbau für die Einleitung der Löse- und Schließkraft in die Gegenspirale. Der Ringkolben hat überdies den Vorteil, dass die Schließkraft über eine relativ große Fläche eingeleitet wird, wodurch der für die Schließkraft erforderliche Anpressdruck des Kolbens gleichmäßig verteilt wird.

Die ohnehin bestehenden Druckunterschiede zwischen der Hochdruck- und der Saugseite des Scrollkompressors werden zur Betätigung des Kolbens genutzt, wenn der Kolben in einer Kolbenführung gelagert ist, die alternierend mit der Hochdruck- und der Saugseite des Scrollkompressors verbindbar ist. Um zu verhindern, dass beim Abheben der Gegenspirale von der Verdrängerspirale verdichtetes Gas von der Hochdruckseite zur Saugseite strömt und die Verdrängerspirale rückwärts dreht, ist der Druckkammer ein Rückschlagventil in Strömungsrichtung nachgeordnet. Bei einer weiteren bevorzugten Ausführung hat die Druckkammer eine Doppelfunktion und dient einerseits zur Dämpfung von Gaspulsationen und andererseits als Führung für die Gegenspirale. Dazu bildet eine auf der Hochdruckseite angeordnete Rückwand der Gegenspirale den Boden der Druckkammer, wobei die Gegenspirale einen Flansch aufweist, der an einer Innenwand der Druckkammer axial beweglich anliegt. Diese Doppelfunktion trägt zur kompakten Bauweise des Scrollkompressors bei.

Die Dichtigkeit kann dadurch verbessert werden, wenn ein zur Saugseite abgeschlossener Aufnahmeraum für das Exzenterlager mit der Druckkammer fluidverbunden und eine Rückwand der Verdrängerspirale mit einem Anpressdruck beaufschlagbar ist.

Es hat sich gezeigt, dass eine relativ geringe Exzentrizität für eine ausreichende Verdichtung des Kältemittels genügt. Dazu kann der Abstand zwischen dem Mittelpunkt der Gegenspirale und dem Mittelpunkt der Verdrängerspirale maximal 1,5 mm, insbesondere maximal 1,2 mm, insbesondere maximal 1,0 mm, insbesondere maximal 0,8 mm, insbesondere maximal 0,6 mm, insbesondere maximal 0,4 mm, insbesondere maximal 0,2 mm betragen. Die Untergrenze kann 0,1 mm betragen.. Vorzugsweise weist die Gegenspirale einen Windungswinkel von 660° bis 720°, insbesondere von 680° bis 700° auf, wodurch eine ausreichende Verdichtung des Kältemittels erzielt wird.

Bei einer weiteren bevorzugten Ausführung ist vorgesehen, dass das Exzenterlager im Verdrängerraum zwischen der Verdrängerspirale und der Gegenspirale angeordnet ist und eine Lagerbuchse aufweist, die einstückig mit der Verdrängerspirale ausgebildet ist und deren Boden mit der Stirnseite der Windungen der Verdrängerspirale fluchtet. Somit ist die Lagerbuchse des Exzenterlagers in Richtung der Hochdruckseite vertieft angeordnet, wobei sich das Exzenterlager zumindest teilweise auf Höhe der Windungen der Gegenspirale befindet. Das Exzenterlager taucht also in die Gegenspirale ein. Das bei den bekannten Niederdruck-Scrollkompressoren zur Endverdichtung genutzte innerste Volumen zwischen der Verdrängerspirale und der Gegenspirale wird bei dieser Ausführung zumindest teilweise für die Ausbildung der Lagerbuchse und somit zur Aufnahme des Exzenterlagers genutzt. Dadurch werden etwaige Kippmomente verringert und die Laufruhe verbessert. Außerdem hat diese Ausführung den weiteren Vorteil, dass die vertieft angeordnete Lagerbuchse eine Auflagefläche für die Feder zwischen der Verdrängerspirale und der Gegenspirale bildet. Diese Ausgestaltung ist daher besonders vorteilhaft im Zusammenhang mit der Anordnung der Feder gegenüber der Druckkammer.

Etwaige Kippmomente werden weiter verringert, wenn die Verdrängerspirale eine mittige Ausnehmung aufweist, in der zumindest teilweise ein Gegengewicht aufgenommen ist, das mit dem Exzenterlager verbunden ist. Vorzugsweise ist das Volumen der Druckkammer um den Faktor 5-7, insbesondere um den Faktor 6, größer als das Saugvolumen pro Umdrehung der Verdrängerspirale, wodurch Gaspulsationen wirksam verringert werden.

Die Erfindung wird in weiteren Einzelheiten unter Bezug auf die beigefügten schematischen Zeichnungen anhand von Ausführungsbeispielen näher erläutert.

In diesen zeigen
- Figur 1: einen Längsschnitt eines Scrollkompressors nach einem erfindungsgemäßen Ausführungsbeispiel in der Offenstellung;
- Figur 2: einen weiteren Längsschnitt durch den Scrollkompressor gemäß Figur 1, der den Aufbau des Exzenterlagers verdeutlicht;
- Figur 3: eine Detailansicht des Scrollkompressors gemäß Figur 1 im Bereich des Gehäusedeckels;
- Figur 4: eine Detailansicht wie in Figur 3, wobei sich der Kompressor in der Schließstellung befindet;
- Figur 5: einen Längsschnitt durch einen Kompressor nach einem weiteren erfindungsgemäßen Ausführungsbeispiel mit einem elektrischen Antrieb mit konstanter bzw. fester Drehzahl;
- Figur 6: einen Vergleich der Massenträgheit des gesamten Kompressors in kgmm² mit dem Stand der Technik;
- Figur 7: einen Vergleich der wirksamen Massenträgheit beim Zuschalten des Kompressors in kgmm² mit dem Stand der Technik und
- Figur 8: ein Vergleichsdiagramm für das Einschaltmoment in Nm.

Der nachfolgend im Detail beschriebene Scrollkompressor ist für den Einsatz in einer CO₂-Fahrzeugklimaanlage konzipiert, die typischerweise einen Gaskühler, einen inneren Wärmetauscher, eine Drossel, einen Verdampfer und einen Verdichter umfasst. Solche Anlage sind für Maximaldrücke über 100 bar ausgelegt. Der Verdichter ist ein Scrollkompressor, der auch als Spiralverdichter bezeichnet wird. Wie in den Figuren 1 und 2 dargestellt, weist der Scrollkompressor einen mechanischen Antrieb 10 in der Form einer Riemenscheibe auf. Die Riemenscheibe ist im Gebrauch mit einem Elektromotor oder einem Verbrennungsmotor verbunden.

Der Scrollkompressor umfasst ferner ein Gehäuse 30 mit einem Gehäusedeckel 31, der die Hochdruckseite des Kompressors verschließt und mit dem Gehäuse 30 verschraubt ist. Im Gehäuse 30 ist eine Gehäusezwischenwand 32 angeordnet, die einen Saugraum 33 begrenzt. Im Gehäuseboden 34 ist eine Durchtrittsöffnung ausgebildet, durch die sich eine Antriebswelle 11 erstreckt. Das außerhalb des Gehäuses 30 angeordnete Wellenende ist drehfest mit einem Mitnehmer 35 verbunden, der in die am Gehäuse 30 drehbar gelagerte Riemenscheibe eingreift, so dass von der Riemenscheibe ein Drehmoment auf die Antriebswelle 11 übertragen werden kann. Die Antriebswelle 11 ist einerseits im Gehäuseboden 34 und andererseits in der Gehäusezwischenwand 32 drehbar gelagert. Die Abdichtung der Antriebswelle 11 gegen den Gehäuseboden 34 erfolgt durch eine erste Wellendichtung 36 und gegen die Gehäusezwischenwand 32 durch eine zweite Wellendichtung 37.

Die Antriebswelle 11 überträgt das Drehmoment auf eine Verdichtereinheit, die wie folgt aufgebaut ist.

Die Verdichtereinheit umfasst eine bewegliche Verdrängerspirale 13 und eine Gegenspirale 14. Die Verdrängerspirale 13 und die Gegenspirale 14 greifen ineinander ein. Die Gegenspirale 14 steht in Umfangsrichtung und in radialer Richtung fest. Die mit der Antriebswelle 11 gekoppelte bewegliche Verdrängerspirale 13 beschreibt eine kreisförmige Bahn, so dass in an sich bekannter Weise durch diese Bewegung mehrere Gastaschen oder Gaskammern erzeugt werden, die zwischen der Verdrängerspirale 13 und der Gegenspirale 14 radial nach innen wandern. Durch diese orbitierende Bewegung wird in die geöffnete äußere Gaskammer Kältemitteldampf angesaugt und mit der weiteren Spiralbewegung und der damit einhergehenden Verkleinerung der Gaskammer verdichtet. Der Kältemitteldampf wird von radial außen nach radial innen linear zunehmend verdichtet und im Zentrum der Gegenspirale 14 in eine Druckkammer 15 ausgestoßen.
Für die orbitierende Bewegung der Verdrängerspirale 13 ist ein Exzenterlager 12 vorgesehen, das mit der Antriebswelle durch einen Exzenterstift 38 verbunden ist (s. Figur 2). Das Exzenterlager 12 und die Verdrängerspirale 13 sind exzentrisch bezogen auf die Gegenspirale 14 angeordnet. Die Gaskammern sind durch Anlage der Verdrängerspirale 13 an der Gegenspirale 14 voneinander druckdicht getrennt. Der radiale Anpressdruck zwischen der Verdrängerspirale 13 und der Gegenspirale 14 wird durch die Exzentrizität eingestellt.

Eine Rotationsbewegung der Verdrängerspirale wird durch mehrere Führungsstifte 39 vermieden, die, wie in Figur 2 dargestellt, in der Zwischenwand 32 befestigt sind. Die Führungsstifte 39 greifen in korrespondierende Führungsbohrungen 40 ein, die in der Verdrängerspirale 13 ausgebildet sind. Ein Gegengewicht 28 ist, vorzugsweise einstückig, mit dem Exzenterlager 12 verbunden, um die durch die orbitierende Bewegung der Verdrängerspirale 13 entstehende Unwucht zu kompensieren.

Der in Figuren 1, 2 dargestellte Scrollkompressor ist kupplungslos. Um trotzdem die Leistung des Kompressors verändern zu können, ist der Scrollkompressor zu- und abschaltbar (Digitalschaltung). Dazu ist vorgesehen, dass die Gegenspirale 14 in axialer Richtung, d. h. in einer Richtung parallel zur Antriebswelle 11 alternierend beweglich ist. Die Verdrängerspirale 13 steht in axialer Richtung fest.

Damit kann die Gegenspirale 14 von der Verdrängerspirale 13 in axialer Richtung abgehoben werden, wie in den Figuren 1 bis 3 dargestellt. In dieser Offenstellung entsteht ein Druckausgleichsspalt 41 zwischen der Verdrängerspirale 13 und der Gegenspirale 14, der die in radialer Richtung voneinander getrennten Gaskammern zwischen der Verdrängerspirale 13 und der Gegenspirale 14 verbindet. Dies ist gut in Figur 3 zu sehen. Durch diesen Druckausgleichsspalt 41 strömt verdichtetes Gas aus den weiter innen angeordneten Kammern radial nach außen, wodurch ein Druckausgleich stattfindet. Die Leistung des Scrollkompressors wird dadurch auf 0 oder zumindest nahezu auf 0 gesenkt.

Die für die axiale Beweglichkeit der Gegenspirale 14 erforderliche Axialführung wird durch die Druckkammer 15 erfüllt, die außerdem Gaspulsationen dämpft. Die Druckkammer 15 hat daher eine Doppelfunktion:
Sie ist der Gegenspirale in Strömungsrichtung nachgeordnet und steht mit dieser in Fluidverbindung durch den nicht dargestellten Auslass der Gegenspirale 14. Der Auslass ist nicht exakt im Mittelpunkt der Gegenspirale 14 angeordnet, sondern befindet sich außermittig im Bereich der innersten Kammer zwischen der Verdrängerspirale 13 und der Gegenspirale 14. Dadurch wird erreicht, dass der Auslass von der Lagerbuchse 26 des Exzenterlagers 12 nicht abgedeckt wird und der endverdichtete Dampf in die Druckkammer 15 ausgestoßen werden kann.

Für die Axialführung der Gegenspirale 14 bildet die Druckkammer 15 am axialen Ende, das der Gegenspirale 14 zugewandt ist, eine innere Gleitfläche 42. Die Gleitfläche 42 ist bearbeitet und dichtet gegen die Gegenspirale 14 ab. Die Rückwand 21 der Gegenspirale 14 bildet den Boden der Druckkammer 15. Die Gegenspirale 14 schließt also direkt mit der Druckkammer 15 ab. Die Rückwand 21 weist ferner einen Flansch 22, insbesondere einen Ringflansch 22 auf, der an der Gleitfläche 42 der Druckkammer 15 anliegt. Der Flansch 22 dient als Axialführung der Gegenspirale 14 in der Druckkammer 15. Auf dem Außenumfang des Flansches 22 ist eine Nut mit einem Dichtmittel, beispielsweise einem Dichtring 43 ausgebildet. Die Druckkammer 15 wird durch eine Umfangswandung 44 begrenzt, die einen Anschlag 45 bildet und die axiale Bewegung der Gegenspirale 14 begrenzt.

Die Druckkammer 15 ist im Gehäusedeckel 31 vorgesehen. Dadurch wird die Montage der axialbeweglichen Gegenspirale 14 vereinfacht. Außerdem weist sie einen rotationssymmetrischen Querschnitt auf.

Für die alternierende Bewegung der Gegenspirale 14 zwischen der Offenstellung (Figur 3) und der Schließstellung (Figur 4) sind entgegengesetzte Axialkräfte erforderlich. Die Axialkraft, die die Gegenspirale 14 in die Offenstellung (Figur 3) bewegt und somit die Gegenspirale 14 von der Verdrängerspirale 13 löst (axiale Lösekraft), wird durch eine Feder 16 erzeugt, die zwischen der Verdrängerspirale 13 und der Gegenspirale 14 angeordnet ist. Die Feder 16 kann beispielsweise als Tellerfeder ausgebildet sein. Die Feder 16 ist in der Schließstellung gemäß Figur 4 vorgespannt und drängt die Gegenspirale 14 und die Verdrängerspirale 13 auseinander.

Wie in Figuren 3, 4 gut zu erkennen, ist die Feder 16 gegenüber der Druckkammer 15 angeordnet. Dazu ist in der Gegenspirale 14 eine zentrale Ausnehmung 46 vorgesehen, in der die Feder 16 angeordnet ist. Die Feder 16 stützt sich auf der Verdrängerspirale 13 ab. Dazu ist vorgesehen, dass die Lagerbuchse 26 für das Exzenterlager 12 in der Verdrängerspirale 13 vertieft angeordnet ist. Die Lagerbuchse 26 taucht dabei in die Gegenspirale 14 ein und ragt in die Gegenspirale 14 hinein. Der Boden der Lagerbuchse 26, auf dem sich die Feder 16 abstützt, befindet sich auf derselben Höhe, wie die Innenkanten der Windungen der Verdrängerspirale 13. Dies ist gut in Figur 3 zu erkennen (Offenstellung). In der Schließstellung gemäß Figur 4 liegt deshalb der Boden der Lagerbuchse 26 an der Gegenspirale 14 an und dichtet die innerste Gaskammer zwischen der Verdrängerspirale 13 und der Gegenspirale 14 ab.

Um die Gegenspirale 14 aus der in Figur 3 dargestellten Offenstellung in die in Figur 4 gezeigte Schließstellung zu überführen, ist ein Kolben 17, insbesondere ein Ringkolben 17 vorgesehen, der koaxial zur Längsachse der Gegenspirale 14 verschiebbar ist. Anstelle des Ringkolbens 17 können auch mehrere auf dem Umfang der Gegenspirale 14 angeordnete zylindrische Kolben vorgesehen sein. Der Ringkolben 17 greift an der Rückwand 21 der Gegenspirale 14 an und beaufschlagt diese mit einer Schließkraft, die gegen die Federkraft der Feder 16 arbeitet.

Der Kolben 17 greift, wie in den Figuren 1 bis 4 zu erkennen, neben der Druckkammer 15 an der Gegenspirale 14 an. Der Kolben 17 ist somit außerhalb der Druckkammer 15 bzw. allgemein außermittig angeordnet. Für die Fluidverbindung zwischen der Gegenspirale 14 und der Druckkammer 15 kann deshalb eine einfache Auslassöffnung in der Gegenspirale 14 ausgebildet sein (nicht dargestellt).

Der Ringkolben 17 weist einen Anpressring 47 auf, der mit einem Boden 48 des Kolbens verbunden ist. Der Kolbenboden 48 ist in einer Axialführung 18 axial verschieblich und druckdicht gelagert. Die Axialführung 18 ist als Ringkammer ausgebildet. Für die Betätigung des Ringkolbens 17 ist die Ringkammer mit einem Versorgungsanschluss 20c verbunden. Wie in Figur 1 dargestellt, ist der Versorgungsanschluss 20c mit einem 2/3-Wegeventil verbunden, das wiederum mit einem Hochdruckanschluss 20a und einem Saugdruckanschluss 20b verbunden ist, so dass die Ringkammer alternierend mit Hochdruck oder Saugdruck beaufschlagbar ist. Dadurch kann die Gegenspirale 14 alternierend zwischen der Offenstellung oder der Schließstellung hin und her bewegt werden. Dabei arbeitet der Ringkolben 17 im Wesentlichen nur gegen die Federkraft der Feder 16, weil der in der Druckkammer 15 herrschende und auf die Gegenspirale 14 wirkende Druck zumindest teilweise durch den zwischen der Gegenspirale 14 und der Verdrängerspirale 13 wirkenden Druck bei der Verdichtung kompensiert wird. Außerdem sind nur relativ kleine Hubwege erforderlich, um den Druckausgleichsspalt 41 einzustellen. Beispielsweise reichen Hubwege von ca. 0,3 bis 0,7 mm, insbesondere ein Hubweg von ca. 0,5 mm aus.

Die Leistungsregelung erfolgt bei dem Scrollkompressor durch Ein- bzw. Ausschaltung der Verdichterleistung, konkret durch die Änderung der Frequenz der zyklischen bzw. alternierenden Bewegung der Gegenspirale 14.

Das in der Druckkammer 15 gesammelte verdichtete Gas strömt durch einen Auslass 49 aus der Druckkammer 15 in einen Ölabscheider 29, der vorliegend als Zyklonabscheider ausgebildet ist. Das verdichtete Gas strömt durch den Ölabscheider 29 und ein Rückschlagventil 19 in den Kreislauf der Klimaanlage. Das Rückschlagventil 19, das ein Zurückströmen des verdichteten Gases in den ausgeschalteten Scrollkompressor verhindert, ist beispielsweise auf Druckdifferenzen von 0,5 bis 1 bar ausgelegt.

Die Abdichtung der Verdrängerspirale 13 gegen die Gegenspirale 14 in axialer Richtung wird dadurch unterstützt, dass eine Rückwand 25 der Verdrängerspirale mit Hochdruck beaufschlagt wird. Dazu ist ein Aufnahmeraum 24, auch als Backpressure-Raum bezeichnet (Figur 1), in dem ein Teil des Gegengewichts 28 und das Exzenterlager 12 angeordnet sind, mit der Hochdruckseite fluidverbunden. Der Aufnahmeraum 24 wird durch die Rückwand 25 der Verdichterspirale 13 und die Gehäusezwischenwand 32 begrenzt.

Der Aufnahmeraum 24 ist durch die eingangs beschriebene zweite Wellendichtung 37 vom Saugraum 33 fluiddicht getrennt. Ein Dicht- und Gleitring 52 ist zwischen der Verdrängerspirale 13 und der Gehäusezwischenwand 32 angeordnet und dichtet den Aufnahmeraum 24 gegen die Hochdruckseite ab. Der Dicht- und Gleitring 52 sitzt in einer Ringnut in der Gehäusezwischenwand 32. Zwischen der Gehäusezwischenwand 32 und der Verdrängerspirale 13 ist ein Spalt ausgebildet (nicht dargestellt). Die Verdrängerspirale 13 stützt sich deshalb in axialer Richtung nicht direkt auf der Gehäusezwischenwand 32 sondern auf dem Dicht- und Gleitring 52 ab und gleitet auf diesem. Der Dicht- und Gleitring 52 steht dazu aus der Ringnut vor und dichtet den Spalt ab. Der Spalt kann ca. 0,2 mm bis 0,5 mm breit sein.

Für den Anschluss an die Hochdruckseite verbindet eine Leitung 50 den Ölabscheider 29 mit dem Aufnahmeraum 24. Diese erstreckt sich durch den Gehäusedeckel 31, die Gegenspirale 14 und die Zwischenwand 32. Zwischen dem Ölabscheider 29 und dem Aufnahmeraum 24, konkret zwischen der Gegenspirale 14 und dem Gehäusedeckel 31, ist ein Druckminderer 53 angeordnet, der dafür sorgt, dass zwischen der Hochdruckseite und dem Aufnahmeraum 24 eine Druckdifferenz von ca. 10%-20% herrscht. Dadurch wird erreicht, dass in der Schließstellung der axiale Anpressdruck zwischen der Verdrängerspirale 13 und der Gegenspirale 14 und damit die axiale Dichtigkeit erhöht wird.
In thermischer Hinsicht ist der in Figur 1 dargestellte Scrollkompressor dahingehend optimiert, dass eine unerwünschte Aufheizung des Kältemitteldampfes auf der Saugseite vermindert wird. Dazu ist die Druckkammer 15 gekapselt (s. Figur 4). Im Übrigen ist die Druckkammer 15 einbautenfrei. Beispielsweise kann die Druckkammer eine Innenhülle 51, insbesondere aus Edelstahl oder nichtrostendem Stahl aufweisen. Die Innenhülle 51 hat einen niedrigere Wärmeleitfähigkeit als Aluminium. Zusätzlich verringert die thermische Isolierung des Ölabscheiders 29 die Aufheizung des Kältemitteldampfes auf der Saugseite. Auch hier erfolgt die thermische Isolierung durch eine Kapselung, beispielsweise durch eine Innenhülle aus Edelstahl oder nichtrostendem Stahl, die den Zyklonabscheider umgibt. Ferner ist der Druckminderer 53 durch eine Kapselung mit einer Innenhülle aus Edelstahl oder nichtrostendem Stahl isoliert.

Damit ist es möglich, den Gehäusedeckel 31 beispielsweise aus Aluminium zu fertigen, ohne dass eine übermäßige Wärmeübertragung von der Hochdruckseite auf die Saugseite zu befürchten ist.

Der einzige Unterschied zwischen dem Scrollkompressor gemäß Figur 5 und dem Scrollkompressor gemäß Figur 1 besteht darin, dass anstelle des mechanischen Antriebes ein elektrischer Antrieb mit konstanter, d.h. zeitlich unveränderlicher Drehzahl verwendet wird. Im Übrigen wird auf die Ausführungen im Zusammenhang mit dem mechanisch angetriebenen Scrollkompressor verwiesen.

Die Vorteile des erfindungsgemäßen Scrollkompressors sind in den Figuren 6 bis 8 dargestellt. Figur 6 zeigt ein Diagramm, das die Massenträgheit des gesamten Scrollkompressors in kgmm² darstellt, wobei die linke graue Säule mit 1500 kgmm² den Stand der Technik und die rechte weiße Säule die Erfindung wiedergibt. Die Erfindung führt zu einer Verbesserung der Massenträgheit um den Faktor 3. Da die Verdrängerspirale 13 im ausgeschalteten Zustand mitdreht, ist die Massenträgheit beim Zuschalten des Scrollkompressors praktisch null. Im Gegensatz dazu beträgt die wirksame Massenträgheit beim Zuschalten eines Kompressors aus dem Stand der Technik bis zu 300 kgmm². Das daraus resultierende Einschaltmonument für den Motor ist in Figur 8 gezeigt, wobei das linke Diagramm die Drehmomentspitze bei einem im Stand der Technik bekannten Motor und das rechte Diagramm den Drehmomentverlauf beim Einschalten eines Scrollkompressors nach der Erfindung zeigt.

### Bezugszeichenliste

- 10: Antrieb
- 11: Antriebswelle
- 12: Exzenterlage
- 13: Verdrängerspirale
- 14: Gegenspirale
- 15: Druckkammer
- 16: Feder
- 17: Kolben / Ringkolben
- 18: Kolbenführung
- 19: Rückschlagventil
- 20a: Hochdruckanschluss
- 20b: Saugdruckanschluss
- 20c: Versorgungsanschluss
- 21: Rückwand Gegenspirale
- 22: Flansch
- 23: Innenwand
- 24: Aufnahmeraum
- 25: Rückwand Verdrängerspirale
- 26: Lagerbuchse
- 27: Ausnehmung
- 28: Gegengewicht
- 29: Ölabscheider
- 30: Gewicht
- 31: Gehäusedeckel
- 32: Gehäusezwischenwand
- 33: Saugraum
- 34: Gehäuseboden
- 35: Mitnehmer
- 36: erste Wellendichtung
- 37: zweite Wellendichtung
- 38: Exzenterstift
- 39: Führungsstifte
- 40: Führungsbohrungen
- 41: Druckausgleichsspalt
- 42: Gleitfläche
- 43: Dichtring
- 44: Wandung
- 45: Anschlag
- 46: zentrale Ausnehmung
- 47: Anpressring
- 48: Kolbenboden
- 49: Auslass
- 50: Leitung
- 51: Innenhülle
- 52: Gleit- und Dichtring
- 53: Druckminderer

## Patentansprüche

1. Scrollkompressor für eine CO₂-Fahrzeugklimaanlage mit einem Antrieb (10), der durch eine Antriebswelle (11) mit einem Exzenterlager (12) verbunden ist, und einer beweglichen Verdrängerspirale (13), die mit dem Exzenterlager (12) drehbar verbunden ist und in eine Gegenspirale (14) derart eingreift, dass zwischen der Verdrängerspirale (13) und der Gegenspirale (14) radial nach innen wandernde Kammern gebildet werden, um das Kältemittel zu verdichten und in eine Druckkammer (15) auszustoßen,
**dadurch gekennzeichnet, dass**
der Antrieb (10) ein mechanischer Antrieb oder ein elektrischer Antrieb mit fester Drehzahl ist und die Gegenspirale (14) relativ zur Verdrängerspirale (13) in axialer Richtung alternierend beweglich ist, wobei zwischen der Gegenspirale (14) und der Verdrängerspirale (13) wenigstens eine Feder (16) angeordnet ist, um die Gegenspirale (14) mit einer axialen Lösekraft zu beaufschlagen, und wenigstens ein Kolben (17) neben der Druckkammer (15) an der Gegenspirale (14) angreift, um diese mit einer axialen Schließkraft zu beaufschlagen.

2. Scrollkompressor nach Anspruch 1,
**dadurch gekennzeichnet, dass**
die Feder (16) gegenüber der Druckkammer (15) angeordnet ist.

3. Scrollkompressor nach Anspruch 1 oder 2,
**dadurch gekennzeichnet, dass**
der Kolben (17) einen Ringkolben umfasst, der koaxial zur Gegenspirale (14) verschieblich angeordnet ist.

4. Scrollkompressor nach einem der Ansprüche 1 bis 3,
**dadurch gekennzeichnet, dass**
der Kolben (17) in einer Kolbenführung (18) gelagert ist, die alternierend mit einer Hochdruckseite und einer Saugseite des Scrollkompressors verbindbar ist.

5. Scrollkompressor nach einem der Ansprüche 1 bis 4,
**dadurch gekennzeichnet, dass**
der Druckkammer (15) ein Rückschlagventil (19) in Strömungsrichtung nachgeordnet ist.

6. Scrollkompressor nach Anspruch 5,
**dadurch gekennzeichnet, dass**
der Anschluss (20) für die Verbindung der Kolbenführung (18) mit der Hochdruckseite zwischen der Druckkammer (15) und dem Rückschlagventil (19) angeordnet ist.

7. Scrollkompressor nach einem der Ansprüche 1 bis 6,
**dadurch gekennzeichnet, dass**
eine auf der Hochdruckseite angeordnete Rückwand (21) der Gegenspirale (14) den Boden der Druckkammer (15) bildet und einen Flansch (22) aufweist, der an einer Innenwand (23) der Druckkammer (15) axial beweglich anliegt.

8. Scrollkompressor nach einem der Ansprüche 1 bis 7,
**dadurch gekennzeichnet, dass**
ein zur Saugseite abgeschlossener Aufnahmeraum (24) für das Exzenterlager (12) mit der Druckkammer (15) fluidverbunden ist und eine Rückwand (25) der Verdrängerspirale (13) mit einem Anpressdruck beaufschlagbar ist.

9. Scrollkompressor nach einem der Ansprüche 1 bis 8,
**dadurch gekennzeichnet, dass**
der Abstand zwischen dem Mittelpunkt der Gegenspirale (14) und dem Mittelpunkt der Verdrängerspirale (13) maximal 1,5 mm, insbesondere maximal 1,2 mm, insbesondere maximal 1,0 mm, insbesondere maximal 0,8 mm, insbesondere maximal 0,6 mm, insbesondere maximal 0,4 mm, insbesondere maximal 0,2 mm beträgt.

10. Scrollkompressor nach einem der Ansprüche 1 bis 9,
**dadurch gekennzeichnet, dass**
die Gegenspirale (14) einen Windungswinkel von 660° bis 720°, insbesondere von 680° bis 700° aufweist.

11. Scrollkompressor nach einem der Ansprüche 1 bis 10,
**dadurch gekennzeichnet, dass**
das Massenträgheitsmoment des Scrollkompressors maximal 500 kgmm² beträgt.

12. Scrollkompressor nach einem der Ansprüche 1 bis 11,
**dadurch gekennzeichnet, dass**
das Exzenterlager (12) im Verdrängerraum zwischen der Verdrängerspirale (13) und der Gegenspirale (14) angeordnet ist und eine Lagerbuchse (26) aufweist, die einstückig mit der Verdrängerspirale (13) ausgebildet ist und deren Boden (54) mit der Stirnseite der Windungen der Verdrängerspirale (13) fluchtet.

13. Scrollkompressor nach einem der Ansprüche 1 bis 12,
**dadurch gekennzeichnet, dass**
die Verdrängerspirale (13) eine mittige Ausnehmung (27) aufweist, in der zumindest teilweise ein Gegengewicht (28) aufgenommen ist, das mit dem Exzenterlager (12) verbunden ist.

14. Scrollkompressor nach einem der Ansprüche 1 bis 13,
**dadurch gekennzeichnet, dass**
das Volumen der Druckkammer (15) um den Faktor 5-7, insbesondere um den Faktor 6, größer als das Saugvolumen pro Umdrehung der Verdrängerspirale (13) ist und/oder die Druckkammer (15) thermisch isoliert ist.

15. Fahrzeugklimaanlage, die CO₂ als Kältemittel enthält, mit einem Scrollkompressor nach Anspruch 1.

## Claims

1. A scroll compressor for a CO₂ vehicle air conditioning system having a drive (10) which is connected by means of a drive shaft (11) to an eccentric bearing (12), and having a movable displacement spiral (13) which is rotatably connected to the eccentric bearing (12) and which engages into a counterpart spiral (14) such that, between the displacement spiral (13) and the counterpart spiral (14), radially inwardly travelling chambers are formed in order to compress the refrigerant and discharge it into a pressure chamber (15),
**characterized in that**
the drive (10) is a mechanical drive or an electric drive with a fixed rotational speed, and the counterpart spiral (14) is movable in an alternating manner relative to the displacement spiral (13) in an axial direction, wherein, between the counterpart spiral (14) and the displacement spiral (13), there is arranged at least one spring (16) for exerting an axial release force on the counterpart spiral (14), and at least one piston (17), adjacent to the pressure chamber (15), engages on the counterpart spiral (14), in order to exert an axial closing force on the latter.

2. The scroll compressor according to Claim 1,
**characterized in that**
the spring (16) is arranged opposite the pressure chamber (15).

3. The scroll compressor according to Claim 1 or 2,
**characterized in that**
the piston (17) comprises an annular piston which is arranged so as to be displaceable coaxially with respect to the counterpart spiral (14).

4. The scroll compressor according to one of Claims 1 to 3,
**characterized in that**
the piston (17) is mounted in a piston guide (18) which can be connected to a high-pressure side and to a suction side of the scroll compressor in an alternating manner.

5. The scroll compressor according to one of Claims 1 to 4,
**characterized in that**
a check valve (19) is positioned downstream of the pressure chamber (15) in the flow direction.

6. The scroll compressor according to Claim 5,
**characterized in that**
the connection (20) for the connecting of the piston guide (18) to the high-pressure side is arranged between the pressure chamber (15) and the check valve (19).

7. The scroll compressor according to one of Claims 1 to 6,
**characterized in that**
a rear wall (21), arranged on the high-pressure side, of the counterpart spiral (14) forms the base of the pressure chamber (15) and has a flange (22) which lies in an axially movable manner against an inner wall (23) of the pressure chamber (15).

8. The scroll compressor according to one of Claims 1 to 7,
**characterized in that**
a receiving space (24), which is closed off with respect to the suction side, for the eccentric bearing (12) is fluidically connected to the pressure chamber (15), and a rear wall (25) of the displacement spiral (13) can be acted on with a contact pressure.

9. The scroll compressor according to one of Claims 1 to 8,
**characterized in that**
the distance between the central point of the counterpart spiral (14) and the central point of the displacement spiral (13) is at most 1.5 mm, in particular at most 1.2 mm, in particular at most 1.0 mm, in particular at most 0.8 mm, in particular at most 0.6 mm, in particular at most 0.4 mm, in particular at most 0.2 mm.

10. The scroll compressor according to one of Claims 1 to 9,
**characterized in that**
the counterpart spiral (14) has a winding angle of 660° to 720°, in particular 680° to 700°.

11. The scroll compressor according to one of Claims 1 to 10,
**characterized in that**
the mass moment of inertia of the scroll compressor is at most 500 kgmm².

12. The scroll compressor according to one of Claims 1 to 11,
**characterized in that**
the eccentric bearing (12) is arranged in the displacement chamber between the displacement spiral (13) and the counterpart spiral (14) and has a bearing bushing (26) which is formed in one piece with the displacement spiral (13) and the base (54) of which is in alignment with the face side of the windings of the displacement spiral (13).

13. The scroll compressor according to one of Claims 1 to 12,
**characterized in that**
the displacement spiral (13) has a central recess (27) in which there is at least partially received a counterweight (28) which is connected to the eccentric bearing (12).

14. The scroll compressor according to one of Claims 1 to 13,
**characterized in that**
the volume of the pressure chamber (15) is greater by a factor of 5-7, in particular by a factor of 6, than the suction volume per revolution of the displacement spiral (13), and/or the pressure chamber (15) is thermally insulated.

15. A vehicle air conditioning system that contains CO₂ as refrigerant, having a scroll compressor according to Claim 1.

## Revendications

1. Compresseur à spirale pour une installation de climatisation de véhicule à CO₂ avec un système d'entraînement (10) qui est relié par un arbre de transmission (11) à un palier excentrique (12) et une spirale de déplacement mobile (13) qui est reliée pouvant tourner avec le palier excentrique (12) et vient en prise dans une contre-spirale (14) de telle manière qu'il se forme entre la spirale de déplacement (13) et la contre-spirale (14) des chambres se déplaçant radialement vers l'intérieur pour comprimer le frigorigène et l'éjecter dans une chambre de compression (15)
**caractérisé en ce que** le système d'entraînement (10) est un entraînement mécanique ou un entraînement électrique avec une vitesse de rotation fixe et la contre-spirale (14) est mobile de façon alternative dans le sens axial par rapport à la spirale de déplacement (13), pour lequel au moins un ressort (16) est disposé entre la contre-spirale (14) et la spirale de déplacement (13) pour solliciter la contre-spirale (14) avec une force de déclenchement et au moins un piston (17) près de la chambre de compression (15) vient en prise sur la contre-spirale (14) pour solliciter celle-ci avec une force de fermeture axiale.

2. Compresseur à spirale selon la revendication 1 **caractérisé en ce que** le ressort (16) est disposé en face de la chambre de compression (15).

3. Compresseur à spirale selon la revendication 1 ou 2 **caractérisé en ce que** le piston (17) comprend un piston annulaire qui est disposé de façon mobile coaxialement à la contre-spirale (14).

4. Compresseur à spirale selon l'une quelconque des revendications 1 à 3 **caractérisé en ce que** le piston (17) est logé dans un guidage de piston (18) qui peut être raccordé de façon alternative à un côté haute pression et un côté d'aspiration du compresseur à spirale.

5. Compresseur à spirale selon l'une quelconque des revendications 1 à 4 **caractérisé en ce qu'**un clapet antiretour (19) est monté dans le sens d'écoulement en aval de la chambre de compression (15).

6. Compresseur à spirale selon la revendication 5 **caractérisé en ce que** le raccord (20) pour la liaison du guidage de piston (18) avec le côté haute pression est disposé entre la chambre de compression (15) et le clapet antiretour (19).

7. Compresseur à spirale selon l'une quelconque des revendications 1 à 6 **caractérisé en ce qu'**une paroi arrière (21) de la contre-spirale (14), disposée sur le côté haute pression, forme le fond de la chambre de compression (15) et comporte une bride (22) qui vient en appui de façon axialement mobile sur une paroi intérieure (23) de la chambre de compression (15).

8. Compresseur à spirale selon l'une quelconque des revendications 1 à 7 **caractérisé en ce qu'**un compartiment de réception (24) pour le palier excentrique (12) fermé du côté aspiration, est en raccord de fluide avec la chambre de compression (15) et une paroi arrière (25) de la spirale de déplacement (13) peut être sollicitée par une pression d'appui.

9. Compresseur à spirale selon l'une quelconque des revendications 1 à 8 **caractérisé en ce que** l'espace entre le centre de la contre-spirale (14) et le centre de la spirale de déplacement (13) est au maximum de 1,5 mm, en particulier au maximum de 1,2 mm, en particulier au maximum de 1,0 mm, en particulier au maximum de 0,8 mm, en particulier au maximum de 0,6 mm, e,n particulier au maximum de 0,4 mm, en particulier au maximum de 0,2 mm.

10. Compresseur à spirale selon l'une quelconque des revendications 1 à 9 **caractérisé en ce que** la contre-spirale (14) présente un angle de spire de 660° à 720°, en particulier de 680° à 700°.

11. Compresseur à spirale selon l'une quelconque des revendications 1 à 10 **caractérisé en ce que** le moment d'inertie de masse du compresseur à spirale est au maximum de 500 kgmm².

12. Compresseur à spirale selon l'une quelconque des revendications 1 à 11 **caractérisé en ce que** le palier excentrique (12) dans l'espace de déplacement est disposé entre la spirale de déplacement (13) et la contre-spirale (14) et comporte une bague de palier (26) qui est constituée d'une seule pièce avec la spirale de déplacement (13) et dont le fond (54) est aligné avec la face avant des spires de la spirale de déplacement (13).

13. Compresseur à spirale selon l'une quelconque des revendications 1 à 12 **caractérisé en ce que** la spirale de déplacement (13) comporte un évidement central (27) dans lequel est logé au moins en partie un contrepoids (28) qui est relié avec le palier excentrique (12).

14. Compresseur à spirale selon l'une quelconque des revendications 1 à 13 **caractérisé en ce que** le volume de la chambre de compression (15) est supérieur du facteur de 5-7, en particulier du facteur de 6, au volume d'aspiration par révolution de la spirale de déplacement (13) et/ou la chambre de compression (15) est thermiquement isolée.

15. Installation de climatisation qui contient du CO₂ en tant que frigorigène avec un compresseur à spirale selon la revendication 1.
